# EUROPÄISCHE PATENTSCHRIFT

(11) **EP 0 521 251 B1**
(45) Veröffentlichungstag und Bekanntmachung des Hinweises auf die Patenterteilung: **13.09.1995**
(21) Anmeldenummer: 92106367.3
(22) Anmeldetag: 13.04.1992
(51) Int. Cl.: F24C 15/16

(54) **Backofen**
Baking oven
Four

(30) Priorität: 03.07.1991 DE 4122041
(43) Veröffentlichungstag der Anmeldung: 07.01.1993
(73) Patentinhaber: Bosch-Siemens Hausgeräte GmbH, 81669 München (DE)
(72) Erfinder: Detterbeck, Heinrich, W-8225 Traunreut (DE)

(56) Entgegenhaltungen:
- EP-A- 0 147 815
- DE-A- 3 813 509

## Beschreibung

Die Erfindung bezieht sich auf einen Backofen gemäß dem Oberbegriff des Patentanspruches 1.

Bei einem bekannten Backofen (DE-OS 29 24 145) ist ein Backofeneinsätze tragender Backwagen mittels Laufrollen und Laufschienen in dem Backofengehäuse längsverschiebbar gelagert. Mittels eines motorisch angetriebenen Kurbelgetriebes, von dem ein als Transporthebel für den Backwagen ausgebildeter Teil unmittelbar mit einer senkrecht stehenden Längsführung des Backwagens gekuppelt ist, kann der Backwagen aus dem Backofengehäuse heraus- und hineingefahren werden. Hierbei ergibt sich durch die Auslegung des Kurbelgetriebes eine Anfahrgeschwindigkeit des Backwagens aus beiden Extremstellungen, die geringer ist als die Fahrgeschwindigkeit des Backwagens in der Mitte des Verschiebeweges. Eine manuelle Verschiebung des Backwagens ist hierbei nicht mehr möglich.

Der Erfindung liegt die Aufgabe zugrunde, einen Backofen gemäß dem Oberbegriff des Patentanspruches 1 so zu verbessern, daß einerseits die Vorteile eines motorischen Antriebes des Backwagens nutzbar sind, andererseits jedoch jederzeit eine manuelle Verschiebung möglich ist.

Diese Aufgabe wird gemäß der Erfindung gelöst durch die im Kennzeichnungsteil des Patentanspruches 1 angegebenen Maßnahmen. Weitere Ausgestaltungen der Erfindung ergeben sich aus den nachfolgenden Patentansprüchen.

Hierbei ergibt sich in sehr einfacher Weise die Möglichkeit, anstelle oder zusätzlich zum motorischen Antrieb ein manuelles Verschieben des Backwagens vorzunehmen, was z.B. in den Extremstellungen des Backwagens erfolgen kann, im Sinne einer zusätzlichen manuellen Reduzierung der Anfahr- oder Abbremsbeschleunigung oder aber im Falle des Versagens des motorischen Antriebes, z.B. bei Stromausfall. Die Aufhebung der Kupplungsverbindung kann auf unterschiedliche Weise erfolgen, z.B. dadurch, daß bei einer Reib- oder Rutschkupplung durch manuelles Verschieben des Backwagens die Kupplungs-Reibkraft überwunden wird oder aber bei Verwendung eines Zahngetriebes die Rastkupplung im Sinne einer Feder-Klinken-Verbindung zumindest vorübergehend aufgehoben wird.

Die Erfindung ist anhand von in der Zeichnung dargestellten Ausführungsbeispielen nachstehend erläutert. Es zeigt:
- Fig. 1 bis Fig. 4: den schematisch dargestellten Backofen in Seitenansicht und Draufsicht bei aus- und eingefahrenem Backwagen,
- Fig. 5 und Fig. 6: eine erste Ausführungsform der Kupplungsverbindung in Draufsicht und Seitenansicht bei Verwendung einer Reibkupplung,
- Fig. 7 und Fig. 8: zwei unterschiedliche Ausführungen einer Reibkupplung als Einzelheit,
- Fig. 9: die Seitenansicht des Backwagens mit Reibkupplung als Antriebselement,
- Fig. 10: die Draufsicht auf den Antriebszug des Backwagens mit Gewindespindel und elektrisch wirkender Steuervorrichtung,
- Fig. 11: eine Variante des Antriebselementes gemäß Fig. 10,
- Fig. 12 und Fig. 12a: die Seitenansicht des Backwagens mit Gewindespindel in zwei unterschiedlichen Lagerungsvarianten und elektrisch wirkender Steuervorrichtung,
- Fig. 13: die Draufsicht auf die Anordnung gemäß Fig. 12,
- Fig. 14: die Schnittansicht der Anordnung gemäß Fig. 13,
- Fig. 15: die Darstellung eines als Rastkupplung ausgeführten Antriebselementes als Einzelheit,
- Fig. 16 und Fig. 17: eine weitere Variante der Rastkupplung in Draufsicht und Seitenansicht.

Die Figuren 1 und 2 zeigen einen nur schematisch angedeuteten Backofen mit einer Backofenmuffel 1 und einem diese umgebenden Backofengehäuse 2. Die Beschickungsöffnung 3 der Backofenmuffel 1 ist umgeben von einem Flansch 4 mit Dichtung 5, welche Beschickungsöffnung 3 verschließbar ist durch eine Backofentür 6, die winkelsteif an Schiebezügen 7 gelagert ist und mit diesen Schiebezügen auf Laufrollen 8 und 9 längsverschiebbar aus der Schließstellung gemäß Fig. 3 und 4 in die Öffnungsstellung gemäß Fig. 1 und 2 entlang einer horizontalen Verschiebebahn verfahrbar ist. Hierbei ist ein Paar von Laufrollen 8 am Backofengehäuse 2 und ein Paar von Laufrollen 9 an den Schiebezügen 7 drehbar gelagert. Wie aus Fig. 2 ersichtlich, befindet sich zwischen den Schiebezügen 7 am Backwagen 6/7 ein zusammen mit dem Backwagen 6/7 verschiebbarer, stangen- oder leistenartiger Antriebszug 10, der über ein aus einem Zahnrad 11 und einer Gewindespindel 12 bestehenden Antriebselement in Wirkverbindung steht mit einem elektrischen Antriebsmotor M. Hierbei ist der Antriebszug 10 als separater Teil des Backwagens 6/7 vorgesehen. Selbstverständlich besteht hierbei wie auch bei den nachfolgend beschriebenen Ausführungsbeispielen die Möglichkeit, als Antriebszug unmittelbar einen oder beide der Schiebezüge 7 heranzuziehen.

Beim Ausführungsbeispiel gemäß Fig. 5 und 6 ist der Antriebszug 10 zusammen mit dem zugehörigen Antriebselement als Einzelheit gezeigt. Der Antriebszug ist am nicht weiter dargestellten Backwagen in Langlochführungen 13 und backwagenseitigen Stiften 14 am Backwagen beweglich gelagert und stützt sich durch die Kraft von Federn 15 über Rollen 16 an der Stirnfläche eines Reibrades 19 ab, welches Reibrad innerhalb einer in die Stirnfläche 17 eingelassenen Ringnut eine Schneckenverzahnung 18 besitzt. Mit dieser Schneckenverzahnung 18 kämmt das Reibrad 19 mit dem Schneckengewinde 20 der Gewindespindel 12, welche ihrerseits z.B. über Kegelzahnräder mit dem elektrischen Antriebsmotor M in Verbindung steht. Auf diese Weise ist zwischen Backwagen bzw. Antriebszug 10 und dem Antriebselement 12/19 eine Reibkupplung geschaffen, die durch manuelles Verschieben des Backwagens 6/7 überwunden werden kann. Wenn dies nicht gewünscht ist, so wird beim Einschalten des Antriebsmotors M über ein Bedienelement an der Frontseite des Backofens über die Reibkupplung der Backwagen 6/7 aus der Stellung gemäß Fig. 3 in die Öffnungsstellung gemäß Fig. 1 verschoben bis zu einer End-Haltestelle, an welcher ein elektrischer Endschalter die Abschaltung des Antriebsmotors M bewirkt. Der elektrische Antriebsmotor M ist reversibel, d.h. nach Wiedereinschaltung läuft der Antriebsmotor mit umgekehrter Drehrichtung und bewegt den Backwagen wiederum in die Schließstellung gemäß Fig. 3, wo eine Ausschaltung wiederum durch einen dort angeordneten elektrischen Endschalter vorgenommen wird.

Figur 7 und 8 zeigen zwei Ausführungsbeispiele von Rutschkupplungen. Bei Fig. 7 ist zwischen einem Kegelradantrieb mit Kegelrädern 21 und Kegelrad 22 mit Reibscheibe 23 und einem Abtriebsrad 24 eine Reibfeder 25 angeordnet, während bei Fig. 8 ein antriebsseitiges Schneckenrad 26 über eine Reibfeder 25 mit einem Antriebsrad 27 mit Stirnverzahnung in verbindung steht.

Beim Ausführungsbeispiel gemäß Fig. 9 wird im wesentlichen von der Kupplungsausführung gemäß Fig. 8 Gebrauch gemacht. Hierbei besitzt der Antriebszug 10a eine Stirnverzahnung, die in Kämmungsverbindung steht mit dem ebenfalls mit einer Stirnverzahnung versehenen Abtriebsrad 27. Das Schneckenrad 26 kämmt wiederum mit einem Schneckengewinde 29 der Gewindespindel 12. Man sieht, daß sich die Gewindespindel 12 bis zur Rückwand des Backofengehäuses 2 hin erstreckt und dort über ein Kegelradgetriebe mit dem Antriebsmotor M in Verbindung steht. An der Backofenfrontseite befindet sich die senkrecht stehende Backofentür 6, die verbunden ist mit den Schiebezügen 7. Die Gewindespindel 12 ist ihrerseits an mehreren Lagerstellen 30 gehäuseseitig gelagert.

Beim Ausführungsbeispiel gemäß Fig. 10 ist wiederum eine mit einem Schneckengewindeabschnitt 29 versehene Gewindespindel 12 vorgesehen, die über ein Schneckenrad 26 mit oder ohne Rutschkupplung das Antriebsrad 27 antreibt. Letzteres kämmt mit einem Antriebszug 10a mit durchgehender Stirnverzahnung 31. Auf der der Stirnverzahnung 31 gegenüberliegenden Seite des Antriebszuges 10a befinden sich im Bereich beider Enden über die Länge 11 Nockenbahnen 32, die in Verbindung mit elektrischen Schaltern 33, z.B. sogenannten Mikroschaltern eine Steuervorrichtung für die Bewegung des Backwagens 6/7 mit unterschiedlichen Fahrgeschwindigkeiten darstellen. Der Schalter 33 liegt im Speisestromkreis des elektrischen Antriebsmotors M und besitzt hierfür außer einem Rückleiter a zwei Stromzweige b und c, wobei der Stromzweig b mit einem Reduzierwiderstand d versehen ist. In der Stellung gemäß Fig. 10 befindet sich der Schalterstößel 34 des Schalters 33 in der betätigten Stellung auf der frontseitigen Nockenbahn 32, womit der Stromzweig b mit dem Reduzierwiderstand d angeschaltet ist. Nach Betätigen des Hauptschalters e für den elektrischen Antriebsmotor M läuft infolge des Reduzierwiderstandes d der Antriebsmotor M mit verminderter Geschwindigkeit an. Der Backwagen 6/7 bewegt sich damit mit langsamer, sanfter Fahrgeschwindigkeit in Pfeilrichtung. Nach Verlassen der Nockenbahn 32 erfolgt eine Umschaltung innerhalb des Schalters 33 auf den Stromzweig c, d.h. die Drehzahl des Antriebsmotors M und damit die Fahrgeschwindigkeit des Backwagens erhöht sich entsprechend bis die hintere Nockenbahn 32 den genannten Schalter 33 erreicht und wiederum nach Umschaltung eine Verlangsamung der Fahrgeschwindigkeit erfolgt bis zu der End-Haltestelle, d.h. dem Erreichen der vollen Auszugsstellung gemäß Fig. 1. Nach dem Wiedereinschalten erfolgen die Bewegungsabläufe umgekehrt, d.h. der Backwagen läuft mit niedriger Geschwindigkeit an, erhöht seine Geschwindigkeit und gelangt wiederum mit niedriger Geschwindigkeit in die Schließstellung. Fig. 11 zeigt eine andere Ausgestaltung des Antriebselementes mit Kegelradverzahnung.

Gemäß Fig. 12, 13 und 14 besitzt eine Gewindespindel mit durchgehendem Schneckengewinde mehrere Gewindebereiche unterschiedlicher Gewindesteigung, nämlich die Gewindebereiche 12, 13 und 14, wobei innerhalb der Gewindebereiche 12 und 14 eine Gewindesteigung von etwa 3 mm vorgesehen ist, während im Gewindebereich 13 eine Gewindesteigung von etwa 10 mm vorgesehen ist bzw. die Gewindesteigung etwa in der Mitte des Bereiches 13 ansteigend eine Gewindesteigung von 10 mm erreicht. Am hinteren Ende eines Antriebszuges 10b ist ein Kupplungsblock 35 befestigt, (siehe auch Fig. 14), der mit seiner Oberseite eine Nockenbahn 32 der vorgeschilderten Art in Zusammenwirkung mit einer vorderen Nockenbahn 32 zur Bildung einer elektrischen Steuervorrichtung zusammen mit dem elektrischen Schalter 33 darstellt, sofern eine solche elektrische Steuervorrichtung zum Einsatz kommt, und der im übrigen in einer Ausnehmung einen durch eine Feder 36 gegen die Gewindespindel 12a gedrückten Kupplungsstift 37 besitzt. Dieser Kupplungsstift verrastet mit dem Gewinde der Gewindespindel 12a derart, daß dem Backwagen eine Fahrbewegung aufgezwungen wird. Durch die federnde Lagerung des Kupplungsstiftes 37 besteht die Möglichkeit, den Backwagen 6/7 manuell zu verschieben, wobei der Kupplungseingriff durch intermittierendes radiales Verstellen des Kupplungsstiftes 37 aufgehoben wird. Alternativ oder zusätzlich kann hierbei die schon erwähnte elektrische Steuervorrichtung mit den Nockenbahnen 32 und dem Schalter 33 vorgesehen sein. Während beim Ausführungsbeispiel gemäß Fig. 12 die Gewindespindel 12a im Bereich der Schiebezüge 7, z.B. zwischen diesen Schiebezügen, angeordnet ist, erstreckt sich bei Fig. 12a die Gewindespindel bis in die Backofentür 6 hinein und ist dort an einer Lagerstelle 30 gelagert.

Gemäß Fig. 15 besteht die Rastkupplung wiederum aus einem federnd in einem Kupplungsblock 35 gelagerten Kupplungsstift 38, der eine Dreiecksform mit dem eingeschlossenen Winkel f besitzt und auf diese Weise das radiale Abheben von den Gewindeflanken der Gewindespindel 12a erleichtert. Mit 39 ist in den Fig. 13, 14 und 15 ein Widerlager bezeichnet, welches mit dem Kupplungsblock 35 verbunden ist und der Abstützung der Gewindespindel 12a dient.

Beim Ausführungsbeispiel gemäß Fig. 16 und 17 ist für den Kupplungseingriff zwischen Gewindespindel 12a und Backwagen 6/7 ein aus Federmaterial bestehender Kupplungsstab 40 vorgesehen, der an einem oberen, im Bedarfsfalle wiederum eine Nockenbahn 32 bildenden Kupplungsblock 35a fest eingespannt ist und in einem unteren, ebenfalls mit dem Backwagen verschiebbaren Widerlager 41 lose geführt ist. Auch hier besteht die Möglichkeit des manuellen Verschiebens des Backwagens, wobei die Kupplungsverbindung zwischen den motorischen Antrieb und dem Backwagen vorübergehend außer Wirkung gesetzt wird, indem der Kupplungsstab 40 von der Gewindespindel 12a abhebt.

## Patentansprüche

1. Backofen mit einem Gargutträger tragenden Backwagen, der an Schiebezügen und Laufrollen längsverschiebbar im Backofengehäuse gelagert und schubladenartig aus diesem herausfahrbar ist, wobei für das Verschieben des Backwagens ein motorischer Antrieb vorgesehen ist, **dadurch gekennzeichnet**, daß ein Antriebselement des motorischen Antriebs (M) mit einem Antriebszug (10) des Backwagens (6/7) in Kupplungsverbindung steht und in jeder Verschiebestellung des Backwagens die Kupplungswirkung aufhebbar und der Backwagen unabhängig vom motorischen Antrieb (M) manuell verschiebbar ist.

2. Backofen nach Anspruch 1, dadurch gekennzeichnet, daß als Antriebselement ein Getriebe vorgesehen ist, das einerseits mit einem vorzugsweise reversierbaren Antriebsmotor (M) und andererseits mit dem Antriebszug (10) des Backwagens (6/7) gekuppelt ist und daß zumindest im Bereich der End-Haltestellen des Backwagens End- bzw. Reversierschalter für das selbsttätige Aus- bzw. Umschalten des Antriebsmotors angeordnet sind.

3. Backofen nach Anspruch 2, dadurch gekennzeichnet, daß als Kupplungsverbindung zwischen Getriebe und Antriebszug (10) eine Reibkupplung vorgesehen ist.

4. Backofen nach Anspruch 2, dadurch gekennzeichnet, daß als Kupplungsverbindung zwischen einer sich längs der Schiebezüge erstreckenden Gewindespindel (12) und dem Antriebszug (10) eine Rastkupplung vorgesehen ist, vorzugsweise mittels eines zwischen den Gewindeflanken der Gewindespindel rastenden und radial außer Kupplungseingriff bewegbaren federnden Kupplungsstiftes (37; 38) oder Kupplungsstabes (40).

5. Backofen nach einem der vorhergehenden Ansprüche, dadurch gekennzeichnet, daß eine mit Antriebselement und/oder Antriebszug in Wirkverbindung stehende Steuervorrichtung vorgesehen ist, die eine Umschaltung auf unterschiedliche Fahrgeschwindigkeiten des Backwagens gestattet, wobei die Steuervorrichtung gebildet ist durch eine sich längs der Schiebezüge (10) erstreckende Gewindespindel (12a), die hierzu axial aufeinanderfolgende Gewindebereiche (12, 13, 14) unterschiedlicher Gewindesteigung besitzt.

6. Backofen nach einem der Ansprüche 1 bis 4, dadurch gekennzeichnet, daß eine mit Antriebselement und/oder Antriebszug in Wirkverbindung stehende Steuervorrichtung vorgesehen ist, die eine Umschaltung auf unterschiedliche Fahrgeschwindigkeiten des Backwagens gestattet, wobei die Steuervorrichtung gebildet ist durch wenigstens einen im Speisestromkreis des elektrischen Antriebsmotors (M) liegenden elektrischen Schalter (33), der in der Verschiebebahn des Backwagens (6/7) angeordnet ist und zu dessen Betätigung am Antriebszug (10a, 10b), vorzugsweise im Bereich beider Enden angeordnete Schaltnocken oder Nockenbahnen (32) dienen.

7. Backofen nach Anspruch 3, dadurch gekennzeichnet, daß das Getriebe als Getriebeelement ein Zahnrad, vorzugsweise ein Reibrad mit Schneckenverzahnung besitzt, das eine Reibfläche (Stirnfläche 17) aufweist, mit der es in Kupplungsverbindung steht mit dem lose am Backwagen (6/7) gelagerten und federnd gegen das Reibrad gedrückten Antriebszug (10).

## Claims

1. Baking oven with a baking carriage, which carries a cooking stock carrier, is borne in the baking oven housing to be longitudinally displaceable at slide trains and runners and movable out of this in the manner of a drawer, wherein a motorised drive is provided for the displacement of the baking carriage, characterised thereby, that a drive element of the motorised drive (M) stands in coupling connection with a drive train (10) of the baking carrier (6/7) and that the coupling connection is disengageable and the baking carriage (6/7) is manually displaceable independently of the motorised drive (M) in every displaceable setting of the baking carriage (6/7).

2. Baking oven according to claim 1, characterised thereby, that a gear, which is coupled on the one hand with a preferably reversible drive motor (M) and on the other hand with the drive train (10) of the baking carriage (6/7), is provided as drive element and that limit switches or reversing switches for the automatic switching-off or switching-over of the drive motor (M) are arranged at least in the region of the end stopping places of the baking carriage (6/7).

3. Baking oven according to claim 2, characterised thereby, that a friction clutch is provided as coupling connection between the gear and the drive train (10).

4. Baking oven according to claim 2, characterised thereby, that a detent coupling is provided as coupling connection between the drive train (10) and a threaded spindle extending along the slide trains, preferably by means of a sprung coupling pin (37; 38) or coupling bar (40), which detents between the thread flanks of the threaded spindle and is movable radially out of coupling engagement.

5. Baking oven according to one of the preceding claims, characterised thereby, that a control device is provided, which stands in operative connection with the drive element and/or the drive train and permits a switching-over to different speeds of travel of the baking carriage,
wherein the control device is formed by a threaded spindle (12a), which extends along the slide trains (10) and for this purpose has axially successive thread regions (12, 13, 14) of different thread pitch.

6. Baking oven according to one of the claims 1 to 4, characterised thereby, that a control device is provided, which stands in operative connection with the drive element and/or the drive train and permits a switching-over to different speeds of travel of the baking carriage,
wherein the control device is formed by at least one electrical switch (33), which lies in the feed current circuit of the electrical drive motor (M) and is arranged in the displacement path of the baking carriage (6/7) and for the actuation of which serve switching cams or cam tracks (32), which are arranged at the drive train (10a, 10b), preferably in the region of both ends.

7. Baking oven according to claim 3, characterised thereby, that the gear has a toothed wheel as gear element, preferaby a friction wheel with helical toothing, which displays a friction surface (end face 17), by which it stands in coupling connection with the drive train (10), which is borne loosely at the baking carriage (6/7) and urged resiliently against the friction wheel.

## Revendications

1. Four comprenant un chariot de cuisson qui porte un support de cuisson et qui est monté avec une possibilité de déplacement longitudinal sur des coulisses de déplacement et sur des galets de roulement dans l'enceinte du four et qui peut être sorti de celle-ci à la manière d'un tiroir, un dispositif d'entraînement motorisé étant prévu pour déplacer le chariot de cuisson, caractérisé en ce qu'un élément d'entraînement du dispositif d'entraînement motorisé (M) est accouplé à une coulisse d'entraînement (10) du chariot de cuisson (6/7) et, dans n'importe quelle position de déplacement du chariot de cuisson, l'effet d'accouplement peut être supprimé et le chariot de cuisson peut être déplacé manuellement indépendamment du dispositif d'entraînement motorisé (M).

2. Four selon la revendication 1, caractérisé en ce que l'élément d'entraînement prévu est un mécanisme qui est accouplé, d'une part, à un moteur d'entraînement (M) de préférence réversible et, d'autre part, à la coulisse d'entraînement (10) du chariot de cuisson (6/7), et en ce que des commutateurs de fin de course ou d'inversion de marche sont implantés au moins dans la zone des points d'arrêt extrêmes du chariot de cuisson pour couper ou inverser automatiquement la marche du moteur d'entraînement.

3. Four selon la revendication 2, caractérisé en ce que la liaison d'accouplement prévue entre le mécanisme et la coulisse d'entraînement (10) est constituée par un accouplement à friction.

4. Four selon la revendication 2, caractérisé en ce que la liaison d'accouplement prévue entre une broche filetée (12), qui s'étend le long des coulisses de déplacement, et la coulisse d'entraînement (10) est conçue sous la forme d'un accouplement à engagement, de préférence au moyen d'une tige d'accouplement (37 ; 38) ou d'une barre d'accouplement (40) qui s'engage entre les flancs des filets de la broche filetée et qui peut en être dégagée radialement.

5. Four selon l'une des revendications précédentes, caractérisé en ce qu'il est prévu un dispositif de commande qui est en liaison active avec l'élément d'entraînement et/ou la coulisse d'entraînement et qui permet d'inverser le sens de la marche à différentes vitesses de déplacement du chariot de cuisson, le dispositif de commande étant constitué par une broche filetée (12a) qui s'étend le long des coulisses de déplacement (10) et qui, à cet effet, comporte des zones de filetage (12, 13, 14) qui se suivent axialement et qui possèdent des pas de filetage différents.

6. Four selon l'une des revendications 1 à 4, caractérisé en ce qu'il est prévu un dispositif de commande qui est en liaison active avec l'élément d'entraînement et/ou la coulisse d'entraînement et qui permet d'inverser le sens de la marche à différentes vitesses de déplacement du chariot de cuisson, le dispositif de commande étant constitué par au moins un contacteur électrique (33) qui est implanté sur le circuit d'alimentation du moteur d'entraînement électrique (M), qui est disposé sur le trajet de déplacement du chariot de cuisson (6/7) et qui est actionné par des cames de contact ou des pistes de cames (32) disposées sur la coulisse d'entraînement (10a, 10b), de préférence dans la zone de leurs extrémités.

7. Four selon la revendication 3, caractérisé en ce que l'élément de transmission du mécanisme est une roue dentée, de préférence une roue de friction à denture hélicoïdale comportant une surface de friction (face frontale 17) par laquelle elle est en liaison d'accouplement avec la coulisse d'entraînement (10) montée librement sur le chariot de cuisson (6/7) et appliquée de manière élastique contre la roue de friction.
